# EUROPÄISCHE PATENTSCHRIFT

(11) **EP 3 686 497 B1**
(45) Veröffentlichungstag und Bekanntmachung des Hinweises auf die Patenterteilung: **01.11.2023**
(21) Anmeldenummer: 20159251.6
(22) Anmeldetag: 03.07.2017
(51) Int. Cl.: F24C 15/32

(54) **GEWERBLICHES GARGERÄT**
COMMERCIAL COOKING APPARATUS
APPAREIL DE CUISSON INDUSTRIEL

(30) Priorität: 04.07.2016 DE 102016212162
(43) Veröffentlichungstag der Anmeldung: 29.07.2020
(62) Teilanmeldung aus: 17734736.6
(73) Patentinhaber: MA.TI.KA. S.r.l., 20162 Milano (IT)
(72) Erfinder: SMITS, Stan, 82362 Weilheim (DE)
(74) Vertreter: Gallo, Luca

(56) Entgegenhaltungen:
- EP-A2- 1 306 623
- EP-B2- 1 306 623
- DE-A1- 10 315 341
- DE-A1- 10 351 476
- DE-A1-102014 110 463
- DE-B4- 10 315 341
- DE-B4- 10 351 476
- DE-B4-102008 053 144
- DE-U1-202004 015 292

## Beschreibung

Die Erfindung betrifft ein gewerbliches Gargerät gemäß dem Oberbegriff des Anspruches 1.

Ein derartiges Gargerät weist ein Gehäuse auf, in dem ein Garraum angeordnet ist, der über eine öffen- und schließbare Garraumtür zugänglich gemacht wird. Der Garraum bzw. das Gehäuse weisen eine Garraumrückwand auf, in deren Nachbarschaft ein Lüfterrad im Garraum bzw. in einem Lüfterradbereich des Garraums angeordnet ist. Das Lüfterrad des gattungsgemäßen Gargeräts weist dem Garraum zugewandte Hauptschaufeln auf, die der Erzeugung einer Garraumluftströmung dienen, die eine trockene oder eine feuchte Luftströmung sein kann und zum Garen von im Garraum angeordneten Garprodukten dient. Das Lüfterrad weist ferner Hilfsschaufeln auf, die der Garraumrückwand zugewandt sind und mit einer Frischlufteinlassöffnung zusammenwirken, die über einen Frischlufteinlasskanal dem Garraum Frischluft zuführen kann, um diesen beispielsweise zu entfeuchten bzw. das Garraumklima zu beeinflussen.

Die Frischlufteinlassöffnung ist hierbei jedoch nicht in einem optimale Unterdruckverhältnisse bietenden Bereich der Garraumrückwand angeordnet, so dass es Aufgabe der vorliegenden Erfindung ist, ein Gargerät der im Oberbegriff des Anspruchs 1 angegebenen Art zu schaffen, das eine verbesserte Frischluftzuführung in den Garraum möglich macht.

Die Lösung dieser Aufgabe erfolgt durch die Merkmale des Anspruches 1.

Das erfindungsgemäße Konzept basiert auf der Erkenntnis, dass durch das Vorsehen einer Beschleunigungseinrichtung die vom Lüfterrad erzeugte Garraumströmung beschleunigt werden kann, was mit anderen Worten bewirkt, dass durch die Anordnung der Beschleunigungseinrichtung eine Absenkung des statischen Drucks möglich ist, was wiederum bedeutet, dass die Ansaugung von Frischluft durch diesen abgesenkten statischen Druck verbessert wird. Unter "Beschleunigung" wird erfindungsgemäß sowohl eine positive wie auch eine negative Beschleunigung, also eine Verlangsamung, der Garraumströmung verstanden.

Vom Prinzip her kann die Beschleunigungseinrichtung an jeder geeigneten Stelle des Garraums und/oder des Lüfterrades angeordnet werden, da jedwede Beschleunigung der Garraumströmung eine Absenkung des statischen Drucks und damit eine Verbesserung der Ansaugung von Frischluft ergibt.

Zum Beispiel ist es möglich, dass die Beschleunigungseinrichtung in einem Bereich der Frischlufteinlassöffnung derart angeordnet wird, dass die erläuterte Unterdruckerhöhung durch die Beschleunigung der Garraumströmung möglich gemacht wird.

Damit wird eine verbesserte Frischluftzufuhr erreicht, obwohl die Frischlufteinlassöffnung auch beim erfindungsgemäßen Gargerät, das neben den zuvor erläuterten, dem Oberbegriff des Anspruchs 1 entsprechenden Merkmalen die kennzeichnenden Merkmale des Anspruchs 1 umfasst, nicht im optimalen Ansaugbereich, der sich üblicherweise zumindest in etwa in der Mitte der Längsachse des Lüfterrades befindet, angeordnet ist. Die erfindungsgemäßen Maßnahmen beheben jedoch diese Nachteile, so dass eine Beeinflussung des Garraumklimas durch die Zufuhr von Frischluft in der zuvor erläuterten Art und Weise optimiert ist, was sich beispielsweise auf eine Entfeuchtung des Garraums positiv auswirkt.

Aus der DE 103 51 476 A1 ist zwar ein Verfahren und ein Gargerät zur verbesserten Frischluftzufuhr bekannt, bei dem gegenüber einer Mündung ins Garraumgehäuse ein Strömungsleitglied vorgesehen ist, bei dem allerdings dafür Sorge getragen werden muss, dass die zugeführte Frischluft in einem ersten Zwischenraum nicht beschleunigt wird, wozu es erforderlich ist, einen Mindestabstand zwischen der Rückwand und dem Strömungsleitglied einzuhalten. Dies bedeutet, dass dieses Strömungsleitglied die durch die Mündung einströmende Frischluft weder abbremst noch beschleunigt, sondern aufgrund des einzuhaltenden Abstandes zur Rückwand die einströmende Frischluft lediglich ohne jegliche Beschleunigung in einen zweiten Zwischenraum einleitet, in dem die angesaugte Frischluft in Rotation gesetzt wird, damit sich ein gewünschter Volumenstrom einstellt. Aus der DE 10315341 A1 ist zwar ein gewerbliches Gargerät, wobei die Schaufeln 24 des Laufrads 20 mit Abscheideelementes 25 versehen sind, um zu verhindern, dass die Fett- oder Öltröpfchen nicht mehr auf die Heizelemente treffen. Aus der EP 1306623 A2 ist zwar ein gewerbliches Gargerät, wobei in dem Motorraum gibt es eine Zusatzfördereinheit zur Erzeugung eines den Motorraum gegen Wrasen abdichtenden Gasdrucks.

Die Unteransprüche haben vorteilhafte Weiterbildungen der Erfindung zum Inhalt.

Die Beschleunigungseinrichtung kann vom Prinzip her an einer der Frischlufteinlassöffnungen benachbarten Montagestelle des Garraums bzw. des Gehäuses oder unmittelbar am Lüfterrad angebracht werden.

Erfindungsgemäß umfasst die Beschleunigungseinrichtung zwei Luftleitbleche, die im Gehäuse bzw. im Garraum montiert sind und im montierten Zustand derart zusammenwirken, dass eine Beschleunigung der Garraumluftströmung, insbesondere des Strömungsbereiches, der über die Hauptschaufeln läuft, ermöglicht wird.

Sind zwei derartiger Luftleitbleche vorgesehen, können diese derart zueinander angeordnet werden, dass sich eine Düse ergibt, durch die die Garraumströmung hindurchgeleitet wird und durch die diese Strömung aufgrund der sich verengenden Düse beschleunigt wird.

Erfindungsgemäß sind zwei derartige Luftleitbleche derart angeordnet, dass sie in einem Winkel zur Garraumrückwand vorgesehen sind und die Frischlufteinlassöffnung begrenzen, was mit anderen Worten bedeutet, dass die Frischlufteinlassöffnung von ihrem Eintritt in der Garraumrückwand in den Bereich der winkelig angeordneten Luftleitbleche versetzt wird und somit die beschleunigte Garraumströmung unmittelbar an der Frischlufteinlassöffnung vorbeiströmt, was die Unterdruckverhältnisse und damit die Ansaugwirkung von Frischluft deutlich verbessert.

Weitere Einzelheiten, Vorteile und Merkmale der vorliegenden Erfindung ergeben sich aus nachfolgender Beschreibung von Ausführungsbeispielen anhand der Zeichnung. Darin zeigt:
- Fig. 1: eine schematisch stark vereinfachte Prinzipdarstellung eines Beispiel eines nicht erfindungsgemäßen Gargeräts, bei der rein schematisch eine Beschleunigungsrichtung in Form eines diese Einrichtung repräsentierenden Blocks dargestellt ist,
- Fig. 2: eine schematisch stark vereinfachte Teildarstellung des erfindungsgemäßen Gargeräts zur Erläuterung der erfindungsgemäßen Beschleunigungseinrichtung, und
- Fig. 3: eine der Fig. 2 entsprechende Teildarstellung einer weiteren Ausführungsform des erfindungsgemäßen Gargeräts.

Das in Fig. 1 dargestellte Gargerät 1 ist bevorzugterweise ein gewerbliches Gargerät. Dieses Gargerät 1 weist ein Gehäuse 2 auf, in dessen Inneren ein Garraum 3 angeordnet ist, der mit Hilfe einer öffen- und schließbaren Garraumtür 13 zugänglich ist bzw. verschlossen werden kann.

Im Garraum 3 ist benachbart zu einer Garraumrückwand 4 ein Lüfterrad 5 angeordnet, das beispielsweise über einen geeigneten Elektromotor in Drehung versetzt werden kann und über seine dem Garraum 3 zugewandten Hauptschaufeln 7 eine Garraumströmung GRS erzeugen kann, die dazu dient, im Garraum 3 angeordnete Garprodukte beispielsweise durch Heißluft oder durch Dampf zu garen.

Das Lüfterrad 5 weist neben den zuvor erwähnten Hauptschaufeln 7 Hilfsschaufeln auf, von denen in Fig. 1 repräsentativ zwei Hilfsschaufeln 8A und 8B dargestellt sind, die auf die Garraumrückwand 4 weisen und damit einer Frischlufteinlassöffnung 9 benachbart angeordnet sind, die in der Garraumrückwand 4 angeordnet ist. Wie Fig. 1 verdeutlicht, ist die Frischlufteinlassöffnung 9 insbesondere in einem Wandbereich 10 der Garraumrückwand 4 angeordnet, an dem die Hilfsschaufeln 8A und 8B bei Drehung des Lüfterrades 5 vorbeistreichen.

Fig. 1 verdeutlicht ferner einen durch einen Punkt symbolisierten Unterdruck Pa, der dazu dient, Frischluft FL durch eine Frischluftzuführleitung 14 der Frischlufteinlassöffnung 9 zuzuführen, von wo aus diese Frischluft FL mit Hilfe der Hilfsschaufeln 8A und 8B in den Garraum 3 eingeleitet werden kann.

Fig. 1 verdeutlicht ferner eine Beschleunigungseinrichtung 11, alternativ oder zusätzlich 11', die, wie eingangs erläutert, in dieser Zeichnung lediglich als Block dargestellt ist, um ihre Anordnung in einen Bereich zu verdeutlichen, der zwischen der Garraumrückwand 4 und einer strichlierten Linie 16 liegt und in Fig. 1 durch die Bezugsziffer 15 gekennzeichnet ist. Dieser Bereich 15 stellt den Bereich dar, in dem durch Beschleunigung der Garraumströmung GRS mit Hilfe der Beschleunigungseinrichtung 11 eine Erhöhung des Unterdrucks PU möglich ist, wobei die Größe dieses Bereiches 15 von dem Gargerätetyp, der Antriebsleistung des Lüfterrades 5 sowie der Ausgestaltung des Lüfterrades 5 und der Anordnung der Frischlufteinlassöffnung 9 abhängt und dementsprechend einstellbar ist.

Erfindungsgemäß sind gemäß Fig. 2 zwei Luftleitbleche 11A und 11B vorgesehen. Hierbei ist das Luftleitblech 11A an einem Wandbereich 10' der Gehäuseraumrückwand 4 angeordnet, der vom Garraum 3 weg in Richtung auf die Zuführleitung 14 versetzt angeordnet ist. Das Luftleitblech 11B ist am Wandbereich 10 angeordnet. Beide Luftleitbleche 11A und 11B nehmen zu ihren zugeordneten Wandbereichen 10 bzw. 10' jeweils einen Winkel α ein, was bedeutet, dass die Frischlufteinlassöffnung 9 zwischen den Luftleitblechen 11A und 11B liegt bzw. von diesen begrenzt wird, so dass die Garraumströmung GRS unmittelbar an der Frischlufteinlassöffnung 9 vorbeigeleitet werden kann, was die gewünschte Beschleunigung und damit Unterdruckerhöhung ergibt.

Bei der Ausführungsform gemäß Fig. 3 ist zusätzlich zu den Merkmalen der Fig. 2 eine Hilfsschaufel bzw. mehrere Hilfsschaufeln 8A' vorgesehen, die eine Strömungskante 8A" aufweisen, die zumindest im Wesentlichen parallel zu den abgewinkelten Luftleitflächen 11A und 11B angeordnet sind, wie sich dies im Einzelnen aus der Darstellung der Fig. 3 ergibt.

Dies ergibt eine weitere Verbesserung der Strömungs- und Druckverhältnisse, wobei ansonsten auf die Ausführungen zu Fig. 2 verwiesen werden kann.

## Patentansprüche

1. Gewerbliches Gargerät (1)
- mit einem Gehäuse (2)
• in dem ein Garraum (3) angeordnet ist, und
• das eine Garraumrückwand (4) aufweist,
- mit einem Lüfterrad (5)
• das in einem der Garraumrückwand (4) benachbarten Bereich (6) des Gehäuses (2) angeordnet ist, und
• das dem Garraum (3) zugewandete Hauptschaufeln (7) zur Erzeugung einer Garraumströmung (GRS),
- mit einer Frischlufteinlassöffnung (9), die in der Garraumrückwand (4) angeordnet ist,
- mit einer Frischluftzuführleitung (14), um Frischluft (FL) der Frischlufteinlassöffnung (9) zuzuführen,
- mit einer Beschleunigungseinrichtung (11) für die Garraumströmung (GRS),
wobei die Beschleunigungseinrichtung (11) im Garraum (3) fixiert ist, gekennzeichnet, dass:
die Beschleunigungseinrichtung (11) zwei Luftleitbleche (11A, 11B) aufweist, die in einem Winkel (α) zur Garraumrückwand (4) angeordnet sind und die die Frischlufteinlassöffnung (9) begrenzen,
ein erstes Luftleitblech (11A) ist an einem ersten Wandbereich (10') der Gehäuseraumrückwand (4) angeordnet, der vom Garraum (3) weg in Richtung auf die Frischluftzuführleitung (14) versetzt angeordnet ist,
ein zweites Luftleitblech (11B) ist an einem zweiten Wandbereich (10) der Gehäuseraumrückwand (4) angeordnet,
beide Luftleitbleche (11A, 11B) nehmen zu ihren zugeordneten Wandbereichen (10', 10) jeweils den Winkel (α) ein,
so dass die Garraumströmung (GRS) unmittelbar an der Frischlufteinlassöffnung (9) vorbeigeleitet werden kann.

2. Gerät nach Anspruch 1, **dadurch gekennzeichnet, dass** die Beschleunigungseinrichtung (11) der Frischlufteinlassöffnung (9) benachbart angeordnet ist.

3. Gewerbliches Gargerät nach Anspruch 1 oder 2, **dadurch gekennzeichnet, dass** die Frischlufteinlassöffnung (9) oberhalb des oberen Randes des Lüfterrades (5) in einem Wandbereich (10) der Garraumrückwand (4) angeordnet ist.

## Claims

1. Commercial cooking apparatus (1)
- having a housing (2),
• in which a cooking chamber (3) is arranged, and
• which has a cooking chamber rear wall (4),
- having an impeller (5),
• which is arranged in a region (6) of the housing (2) that is adjacent to the cooking chamber rear wall (4), and
• which has main blades (7) facing the cooking chamber (3) for producing a cooking chamber flow (GRS),
- having a fresh air inlet opening (9), which is arranged on the cooking chamber rear wall (4),
- having a fresh air feeding line (14) to supply fresh air (FL) to the fresh air inlet opening (9),
- having an acceleration device (11) for the cooking chamber flow (GRS),
wherein the acceleration device (11) is mounted on the cooking chamber (3), **characterized in that**:
the acceleration device (11) has two air deflectors (11A, 11B) which are arranged at an angle (α) to the cooking chamber rear wall (4) and limit the fresh air inlet opening (9),
a first air deflector (11A) is arranged on a first wall area (10') of the housing chamber rear wall (4), which is offset away from the cooking chamber (3) in the direction of the fresh air feeding line (14),
a second air deflector (11B) is arranged on a second wall area (10) of the housing chamber rear wall (4),
both air deflectors (11A, 11B) are at an angle (α) with respect to their corresponding wall areas (10', 10),
so that the cooking chamber flow (GRS) can be channelled directly past the fresh air inlet opening (9).

2. Apparatus according to claim 1, **characterised in that** the acceleration device (11) is arranged adjacent to the fresh air inlet opening (9).

3. Commercial cooking apparatus according to claim 1 or 2, **characterised in that** the fresh air inlet opening (9) is arranged above the upper edge of the fan wheel (5) in a wall area (10) of the cooking chamber rear wall (4).

## Revendications

1. Appareil de cuisson industriel (1)
- comprenant un boitier (2)
• dans lequel une enceinte de cuisson (3) est disposée, et
• qui présente une paroi arrière d'enceinte de cuisson (4),
- comprenant un ventilateur (5)
• qui est agencé dans une zone (6) proche de la paroi arrière d'enceinte de cuisson (4) du boitier (2), et
• qui présente des pales principales (7) orientées vers l'enceinte de cuisson (3) pour produire un courant d'enceinte de cuisson (GRS),
- avec une ouverture d'accès d'air frais (9), qui est agencée dans la paroi arrière d'enceinte de cuisson (4),
- une conduite d'amenée d'air frais (14), pour amener l'air frais (FL) à l'ouverture d'accès d'air frais (9),
- avec un dispositif d'accélération (11) pour le courant d'enceinte de cuisson (GRS), le dispositif d'accélération (11) étant fixé dans l'enceinte de cuisson (3),
**caractérisé en ce que** :
le dispositif d'accélération (11) présente deux déflecteurs (11A, 11B), qui sont disposés avec un angle (α) par rapport à la paroi arrière d'enceinte de cuisson (4) et délimitent l'ouverture d'accès d'air frais (9),
un premier déflecteur (11A) est disposé dans une première zone de paroi (10') de la paroi arrière d'enceinte de cuisson (4), qui est décalée par rapport à l'enceinte de cuisson (3) en direction de la conduite d'amenée d'air frais (14),
un deuxième déflecteur (11B) est disposé dans une deuxième zone de paroi (10) de la paroi arrière d'enceinte de cuisson (4),
les deux déflecteurs (11A, 11B) ont chacun l'angle (α) par rapport à leur zone de paroi (10', 10) respective,
de sorte que le courant d'enceinte de cuisson (GRS) puisse être envoyé directement sur l'ouverture d'accès d'air frais (9).

2. Appareil selon la revendication 1, **caractérisé en ce que** le dispositif d'accélération (11) est disposé à proximité de l'ouverture d'accès d'air frais (9).

3. Appareil de cuisson industriel selon la revendication 1 ou 2, **caractérisé en ce que** l'ouverture d'accès d'air frais (9) est disposée au-dessus du bord supérieur du ventilateur (5) dans une zone de paroi (10) de la paroi arrière d'enceinte de cuisson (4).
